# EUROPÄISCHE PATENTSCHRIFT

(11) **EP 2 512 701 B1**
(45) Veröffentlichungstag und Bekanntmachung des Hinweises auf die Patenterteilung: **17.04.2013**
(21) Anmeldenummer: 10801390.5
(22) Anmeldetag: 29.11.2010
(51) Int. Cl.: B21C 47/04, B21C 47/26

(54) **HASPELVORRICHTUNG UND VERFAHREN ZUM BETREIBEN EINER HASPELVORRICHTUNG**
COILING DEVICE, AND METHOD FOR OPERATING A COILING DEVICE
DISPOSITIF D'ENROULEMENT ET SON PROCÉDÉ DE FONCTIONNEMENT

(30) Priorität: 18.12.2009 DE 102009058875
(43) Veröffentlichungstag der Anmeldung: 24.10.2012
(73) Patentinhaber: SMS Siemag AG, 40237 Düsseldorf (DE)
(72) Erfinder: FUCHS, Wolfgang, 57271 Hilchenbach (DE); CRAMER, Ulrich, 57439 Attendorn (DE); JEPSEN, Olaf Norman, 57072 Siegen (DE); MENGEL, Christian, 57074 Siegen (DE); MÜLLER, Heinz-Adolf, 57234 Wilnsdorf (DE)
(74) Vertreter: Klüppel, Walter
(86) Internationale Anmeldenummer: PCT/EP2010/068355
(87) Internationale Veröffentlichungsnummer: WO 2011/073016

(56) Entgegenhaltungen:
- WO-A1-99/08814
- JP-A- 63 194 818

## Beschreibung

Die Erfindung betrifft eine Haspelvorrichtung zum Wickeln eines Walzguts, insbesondere eines Stahlbands, die einen um eine Achse drehbar gelagerten Haspeldorn umfasst, wobei das Walzgut von einem Treibapparat aus dem Haspeldorn zugeführt und von diesem aufgewickelt werden kann, wobei zwischen Treibapparat und Haspeldorn eine Schachtklappe angeordnet ist und wobei die Schachtklappe an ihrem vom Haspeldorn entfernten Endbereich um eine zur Achse parallele Schwenkachse schwenkbar gelagert ist. Des weiteren betrifft die Erfindung ein Verfahren zum Betreiben einer Haspelvorrichtung.

Eine Haspelvorrichtung dieser Art ist beispielsweise in der WO 2008/037395 A1 und in der DE 10 2007 045 698 A1 beschrieben. Eine ähnliche Lösung zeigt die EP 1 001 857 B1, auf welcher der Oberbegriff der unabhängigen Ansprüche basiert.

Insbesondere beim Aufwickeln von hochfestem und dickem Walzgut neigt das aufgewickelte Bund dazu "aufzuspringen", da eine hohe Elastizität im aufgewickelten Walzgut verbleibt. Demgemäß ist es mit den vorbekannten Verfahren und Vorrichtungen schwierig, ein festgewickeltes Bund zu erzeugen, das eine geringe Neigung zum "Aufspringen" während seines Transports aufweist. Stand der Technik ist es, das fertig gewickelte Bund durch stationäre Kühleinrichtungen während mehrerer Kühlumdrehungen abzukühlen, um ein festgewickeltes Bund zu erzeugen. Gegebenenfalls muss das Bund in einer dem Haspel nachgeordneten Bindemaschine mehrfach abgebunden werden. Dies verlängert in nachteiliger Weise die Bundaustragezeiten und birgt die Gefahr des nachträglichen Aufspringens (was zu Problemen mit der Sicherheit führt).

Der Erfindung liegt daher die Aufgabe zugrunde, eine Haspelvorrichtung und ein Verfahren zum Betreiben einer solchen vorzuschlagen, mit der bzw. mit dem es möglich ist, in verbesserter und in schneller Weise ein wickelfestes Bund zu erzeugen, so dass die Bundaustragezeit verkürzt und die Wirtschaftlichkeit entsprechend verbessert werden kann.

Die Lösung dieser Aufgabe durch die Erfindung ist dadurch gekennzeichnet, dass auf der dem Haspeldorn abgewandten Seite der Schachtklappe mindestens ein Sprühelement zum Ausbringen eines Kühlmittels angeordnet ist, wobei die Schachtklappe mindestens eine Öffnung aufweist, um das Kühlmittel vom Sprühelement aus durch die Schachtklappe auf der dem Haspeldorn zugewandten Seite der Schachtklappe auszubringen und auf die Oberfläche des Walzguts aufzusprühen. Hierdurch wird eine intensive Kühlung der Walzgutoberfläche erreicht.

Die mindestens eine Öffnung ist dabei bevorzugt als zylindrische Bohrung ausgebildet. Das Sprühelement ist vorzugsweise als Kühlbalken ausgebildet. Der Kühlbalken kann sich dabei quer zur Förderrichtung des Walzguts über die gesamte Breite des Walzguts erstrecken. Es können auch ein oder mehrere Kühlbalken, vorzugsweise zwischen einem und fünf Kühlbalken, parallel nebeneinander auf der Schachtklappe angeordnet werden. Der Kühlbalken kann dabei eine Anzahl beabstandeter Düsen aufweisen. Diese Düsen sind dabei mit Vorteil in einem Abstand zwischen 5 mm und 500 mm vom Walzgut angeordnet.

In Förderrichtung des Walzguts hinter dem letzten der Sprühelemente kann eine Andrückrolle angeordnet sein. An dem dem Haspeldorn zugewandten Endbereich der Schachtklappe kann eine Schachtklappenrolle vorgesehen werden, die auf dem Walzgut rollen kann und dieses andrückt.

Eine bevorzugte Fortbildung sieht vor, dass Sprühelemente nur in einem Bereich auf der Schachtklappe angeordnet sind, der maximal durch die halbe Erstreckung zwischen den beiden Endbereichen der Schachtklappe definiert ist, wobei der Bereich an den dem Haspeldorn zugewandten Endbereich anschließt.

Mindestens ein weiteres Sprühelement kann zur Aufbringung von Kühlmittel auf das Walzgut im Bereich des Umfangs des Haspeldorns angeordnet sein. Dieses mindestens eine weitere Sprühelement kann dabei bevorzugt im Bereich eines Umlenkschilds angeordnet sein.

Das vorgeschlagene Verfahren zum Betreiben einer Haspelvorrichtung zum Wickeln eines Walzguts, insbesondere der vorgenannten Art, wobei die Schachtklappe mit mindestens einem Sprühelement zum Ausbringen eines Kühlmittels auf das Walzgut ausgestattet ist, zeichnet sich erfindungsgemäß dadurch aus, dass das Aufwickeln des Walzguts auf den Haspeldorn zunächst ohne Kühlen des Walzguts durch Ausbringen von Kühlmittel durch das mindestens eine Sprühelement auf das Walzgut bis zu einer vorgegebenen Wickellänge erfolgt, wobei erst nach Erreichen dieser vorgegebenen Wickellänge das Walzgut durch Ausbringen von Kühlmittel durch das mindestens eine Sprühelement gekühlt wird.

Dabei ist bevorzugt vorgesehen, dass die vorgegebene Wickellänge der Gesamtlänge des aufzuwickelnden Walzguts abzüglich der Walzgutlänge entspricht, die sich durch die letzten höchstens fünf vollständigen Wicklungen des Walzguts ergibt; besonders bevorzugt ist vorgesehen, dass die vorgegebene Wickellänge der Gesamtlänge des aufzuwickelnden Walzguts abzüglich der Walzgutlänge entspricht, die sich durch die letzten ein bis fünf, vorzugsweise durch die letzten beiden vollständigen Wicklungen des Walzguts ergibt.

Demgemäß erfolgt das Aufwickeln des Walzguts zunächst ohne Kühlung durch die Kühlelemente, die auf der Schachtklappe angeordnet sind; erst wenn noch maximal fünf Windungen verbleiben, bis das Bund vollständig aufgewickelt ist, wird die Kühlung aktiviert, d. h. das Bandende gekühlt.

Die erfindungsgemäßen Maßnahmen verringern die Elastizität, die im aufgewickelten Walzgut verbleibt. Demgemäß neigen die erfindungsgemäß gewickelten Bunde weniger zum "Aufspringen"; sie können daher leichter transportiert und gegen Aufspringen gesichert werden, z. B. durch eine dem Haspel nachgeordnete Bindemaschine.

Durch die intensivere und gezieltere Kühlung werden die Austragezeiten des Bundes aus dem Haspel verkürzt, so dass eine wirtschaftlichere Produktion möglich ist. Die so erzeugten Bunde sind sicherer zu transportieren und benötigen weniger Abbindungen, welche auf einer dem Haspel nachgeordneten Bindemaschine um das Bund gelegt werden können.

In der Zeichnung ist ein Ausführungsbeispiel der Erfindung dargestellt.

Es zeigen:
- Fig. 1: die Seitenansicht einer Haspelvorrichtung, in der ein Walzgut in Form eines Stahlbandes zu einem Bund aufgewickelt wird, und
- Fig. 2: die Schachtklappe der Haspelvorrichtung mit darauf angeordnetem Kühlbalken in der Ansicht "A" gemäß Fig. 1, wobei die Schachtklappe geschnitten dargestellt ist.

In den Figuren 1 und 2 ist eine Haspelvorrichtung 1 skizziert, die zum Aufwickeln eines Walzguts 2 in Form eines Stahlbandes vorgesehen ist. Die Haspelvorrichtung 1 weist einen Haspeldorn 4 auf, der um eine Achse 3 drehen und so dass Walzgut 2 aufhaspeln kann. Das aufzuwickelnde Walzgut 2 wird von einem Treibapparat 5 mit zwei zusammenwirkenden Rollen dem Haspeldorn 4 zugeführt. An der Stelle, an der das Walzgut 2 den Haspeldorn 4 kontaktiert, ist eine Andrückrolle 14 angeordnet; über den weiteren Umfang des Haspeldorns 4 folgen noch zwei weitere Andrückrollen 14', 14".

Zwischen dem Treibapparat 5 und der Andrückrolle 14 ist eine Schachtklappe 6 angeordnet; diese ist als Blechkonstruktion ausgeführt. Sie hat zwei Endbereiche, nämlich einen vom Haspeldorn 4 abgewandten Endbereich 7 und einen dem Haspeldorn 4 zugewandten Endbereich 15. Im Endbereich 7 ist die Schachtklappe 6 schwenkbar gelagert, und zwar um eine Schwenkachse 8, die parallel zur Achse 3 ist.

Auf der vom Haspeldorn 4 abgewandten Seite 9 der Schachtklappe 6 sind vier Sprühelemente 10 in Form von Kühlbalken angeordnet, z. B. angeschraubt. Die Kühlbalken haben - wie es am besten in Fig. 2 zu sehen ist - Düsen 13 zum Aussprühen bzw. Ausspritzen von Kühlmedium, insbesondere von Wasser. Die Düsen 13 sprühen dabei durch Bohrungen 11 hindurch, die in die Schachtklappe 6 eingearbeitet sind bzw. sie treten sogar etwas in die Bohrungen 11 ein, wie es in Fig. 2 gesehen werden kann.

Somit wird erreicht, dass die Sprühelemente (Kühlbalken) 10, die auf der dem Haspeldorn 4 abgewandten Seite 9 der Schachtklappe 6 angeordnet sind, das Kühlmittel durch die Öffnungen 11 in der Schachtklappe 6 auf der dem Haspeldorn 4 zugewandten Seite 12 der Schachtklappe 6 ausbringen und auf die Walzgutoberfläche aufsprühen.

Am Ende der Schachtklappe 6 ist eine Schachtklappenrolle 16 angeordnet. Weitere Sprühelemente 17 können im Bereich dreier Umlenkschilder 18 oder zwischen den Umlenkschildern vorhanden sein, um eine weitergehende Kühlung des Walzguts 2 zu ermöglichen. Die Umlenkschilder 18 sind in Umfangsrichtung des Haspeldorns verteilt angeordnet.

Die Kühlung durch die Sprühelemente 10 erfolgt also einseitig auf der vom Haspeldorn 4 abgewandten Seite des Walzguts 2 und in Förderrichtung F des Walzguts 2 vor der Andrückrolle 14.

Die Kühlung wird durch einen oder durch mehrere Kühlbalken 10 realisiert, die in der dargestellten Weise auf der Schachtklappe 6 befestigt sind. Die Düsen 13 des Kühlbalkens bzw. der Kühlbalken 10 sind so angeordnet, dass sie die gesamte Breite des Walzguts 2 abdecken. Hierdurch wird eine gleichmäßige Kühlung über der Breite des Walzguts 2 erreicht.

Wie weiter in Fig. 1 gesehen werden kann, sind die Kühlbalken 10 nicht über die gesamte Erstreckung der Schachtklappe 6 angeordnet. Vielmehr sind die Kühlbalken 10 nur über maximal der halben Erstreckung L der Schachtklappe 6 - d. h. der Länge der Schachtklappe 6 zwischen den beiden Endbereichen 7 und 15 - angeordnet, also im Bereich K, der sich an den dem Haspeldorn 4 zugewandten Endbereich 15 anschließt.

Verfahrensgemäß wird so vorgegangen, dass die Kühlbalken 10 passiv bleiben, während fast des gesamten Aufwickelns des Walzguts 2 auf den Haspeldorn 4. Erst wenn das Ende des Walzguts, d. h. das Bandende, erreicht ist, werden die Kühlbalken 10 aktiviert. Kühlmittel wird von ihnen aufgespritzt, während die letzten Windungen gewickelt werden. Bei einer besonders bevorzugten Lösung erfolgt das Kühlen durch die Kühlbalken 10 während der letzten ein bis fünf Wicklungen bzw. Windungen des Walzguts 2. Durch diese einseitige Kühlung während der letzten Windungen des Walzguts 2 wird die Festigkeit des Bunds wesentlich verbessert.

### Bezugszeichenliste:

- 1: Haspelvorrichtung
- 2: Walzgut
- 3: Achse
- 4: Haspeldorn
- 5: Treibapparat
- 6: Schachtklappe
- 7: Endbereich
- 8: Schwenkachse
- 9: abgewandte Seite
- 10: Sprühelement
- 11: Öffnung
- 12: zugewandte Seite
- 13: Düse
- 14, 14', 14": Andrückrolle
- 15: Endbereich
- 16: Schachtklappenrolle
- 17: Sprühelement
- 18: Umlenkschild

- F: Förderrichtung
- K: Bereich der Sprühelemente
- L: Erstreckung der Schachtklappe

## Patentansprüche

1. Haspelvorrichtung (1) zum Wickeln eines Walzguts (2), insbesondere eines Stahlbands, die einen um eine Achse (3) drehbar gelagerten Haspeldorn (4) umfasst, wobei das Walzgut (2) von einem Treibapparat (5) aus dem Haspeldorn (4) zugeführt und vom Haspeldorn (4) aufgewickelt werden kann, wobei zwischen Treibapparat (5) und Haspeldorn (4) eine Schachtklappe (6) angeordnet ist und wobei die Schachtklappe (6) an ihrem vom Haspeldorn (4) entfernten Endbereich (7) um eine zur Achse (3) parallele Schwenkachse (8) schwenkbar gelagert ist,
**dadurch gekennzeichnet,**
**dass** auf der dem Haspeldorn (4) abgewandten Seite (9) der Schachtklappe (6) mindestens ein Sprühelement (10) zum Ausbringen eines Kühlmittels angeordnet ist, wobei die Schachtklappe (6) mindestens eine Öffnung (11) aufweist, um das Kühlmittel vom Sprühelement (10) aus durch die Schachtklappe (6) auf der dem Haspeldorn (4) zugewandten Seite (12) der Schachtklappe (6) auszubringen und auf die Oberfläche des Walzguts (2) aufzusprühen.

2. Haspelvorrichtung nach Anspruch 1, **dadurch gekennzeichnet, dass** die mindestens eine Öffnung (11) als zylindrische Bohrung ausgebildet ist.

3. Haspelvorrichtung nach Anspruch 1 oder 2, **dadurch gekennzeichnet, dass** das Sprühelement (10) als Kühlbalken ausgebildet ist.

4. Haspelvorrichtung nach Anspruch 3, **dadurch gekennzeichnet, dass** sich der Kühlbalken (10) quer zur Förderrichtung (F) des Walzguts (2) über die gesamte Breite des Walzguts (2) erstreckt.

5. Haspelvorrichtung nach Anspruch 3 oder 4, **dadurch gekennzeichnet, dass** ein oder mehrere Kühlbalken (10), vorzugsweise zwischen einem und fünf Kühlbalken (10), parallel nebeneinander auf der Schachtklappe (6) angeordnet sind.

6. Haspelvorrichtung nach einem der Ansprüche 3 bis 5, **dadurch gekennzeichnet, dass** der Kühlbalken (10) eine Anzahl beabstandeter Düsen (13) aufweist.

7. Haspelvorrichtung nach Anspruch 6, **dadurch gekennzeichnet, dass** die Düsen (13) in einem Abstand zwischen 5 mm und 500 mm vom Walzgut (2) anordenbar sind.

8. Haspelvorrichtung nach einem der Ansprüche 1 bis 7, **dadurch gekennzeichnet, dass** in Förderrichtung (F) des Walzguts (2) hinter dem letzten der Sprühelemente (10) eine Andrückrolle (14) angeordnet ist.

9. Haspelvorrichtung nach einem der Ansprüche 1 bis 8, **dadurch gekennzeichnet, dass** an dem dem Haspeldorn (4) zugewandten Endbereich (15) der Schachtklappe (6) eine Schachtklappenrolle (16) angeordnet ist, die auf dem Walzgut (2) rollen kann.

10. Haspelvorrichtung nach einem der Ansprüche 1 bis 9, **dadurch gekennzeichnet, dass** Sprühelemente (10) nur in einem Bereich (K) auf der Schachtklappe (6) angeordnet sind, der maximal durch die halbe Erstreckung (L) zwischen den beiden Endbereichen (7, 15) der Schachtklappe (6) definiert ist, wobei der Bereich (K) an den dem Haspeldorn (4) zugewandten Endbereich (15) der Schachtklappe (6) anschließt.

11. Haspelvorrichtung nach einem der Ansprüche 1 bis 10, **dadurch gekennzeichnet, dass** mindestens ein weiteres Sprühelement (17) zur Aufbringung von Kühlmittel auf das Walzgut (2) im Bereich des Umfangs des Haspeldorns (4) angeordnet ist.

12. Haspelvorrichtung nach Anspruch 11, **dadurch gekennzeichnet, dass** das mindestens eine weitere Sprühelement (17) im Bereich eines Umlenkschilds (18) angeordnet ist.

13. Verfahren zum Betreiben einer Haspelvorrichtung (1) zum Wickeln eines Walzguts (2), insbesondere eines Stahlbands, die einen um eine Achse (3) drehbar gelagerten Haspeldorn (4) umfasst, wobei das Walzgut (2) von einem Treibapparat (5) aus dem Haspeldorn (4) zugeführt und von diesem aufgewickelt wird, wobei zwischen Treibapparat (5) und Haspeldorn (4) eine Schachtklappe (6) angeordnet ist und wobei die Schachtklappe (6) mit mindestens einem Sprühelement (10) zum Ausbringen eines Kühlmittels auf das Walzgut (2) ausgestattet ist, insbesondere zum Betrieb einer Haspelvorrichtung nach einem der Ansprüche 1 bis 12,
**dadurch gekennzeichnet,**
**dass** das Aufwickeln des Walzguts (2) auf den Haspeldorn (4) ohne Kühlen des Walzguts (2) durch Ausbringen von Kühlmittel durch das mindestens eine Sprühelement (10) auf das Walzgut (2) bis zu einer vorgegebenen Wickellänge erfolgt, wobei erst nach Erreichen der vorgegebenen Wickellänge das Walzgut (2) durch Ausbringen von Kühlmittel durch das mindestens eine Sprühelement (10) gekühlt wird.

14. Verfahren nach Anspruch 13, **dadurch gekennzeichnet, dass** die vorgegebene Wickellänge der Gesamtlänge des aufzuwickelnden Walzguts (2) abzüglich der Walzgutlänge entspricht, die sich durch die letzten höchstens fünf vollständigen Wicklungen des Walzguts (2) ergibt.

15. Verfahren nach Anspruch 14, **dadurch gekennzeichnet, dass** die vorgegebene Wickellänge der Gesamtlänge des aufzuwickelnden Walzguts (2) abzüglich der Walzgutlänge entspricht, die sich durch die letzten ein bis fünf, vorzugsweise durch die letzten beiden vollständigen Wicklungen des Walzguts (2) ergibt.

## Claims

1. Coiler (1) for coiling rolling stock (2), particularly a steel strip, which comprises a coiling mandrel (4) mounted to be rotatable about an axis (3), wherein the rolling stock (2) can be fed from a drive apparatus (5) to the coiling mandrel (4) and wound up by the coiling mandrel (4), wherein a shaft flap (6) is arranged between drive apparatus (5) and coiling mandrel (4) and wherein the shaft flap (6) is mounted at the end region (7) thereof remote from the coiling mandrel (4) to be pivotable about a pivot axis (8) parallel to the axis (3), **characterised in that** at least one spray element (10) for the issue of a coolant is arranged on the side (9) of the shaft flap (6) remote from the coiling mandrel (4), wherein the shaft flap (6) has at least one opening (11) for the purpose of issuing the coolant from the spray element (10), via the shaft flap (6), at the side (12) of the shaft flap (6) facing the coiling mandrel (4) and spraying it onto the surface of the rolling stock (2).

2. Coiler according to claim 1, **characterised in that** the at least one opening (11) is formed as a cylindrical bore.

3. Coiler according to claim 1 or 2, **characterised in that** the spray element (10) is constructed as a cooling bar.

4. Coiler according to claim 3, **characterised in that** coiler bar (10) extends transversely to the transport direction (F) of the rolling stock (2) over the entire width of the rolling stock (2).

5. Coiler according to claim 3 or 4, **characterised in that** one or more cooling bars (10), preferably between one and five cooling bars (10), are arranged parallelly adjacent to one another on the shaft flap (6).

6. Coiler according to any one of claims 3 to 5, **characterised in that** the cooling bar (10) comprises a number of spaced-apart nozzles (13).

7. Coiler according to claim 6, **characterised in that** the nozzles (13) can be arranged at a spacing of between 5 millimetres and 500 millimetres from the rolling stock (2).

8. Coiler according to any one of claims 1 to 7, **characterised in that** a pressing roller (14) is arranged behind the last of the spray elements (10) in the transport direction (F) of the rolling stock (2).

9. Coiler according to any one of claims 1 to 8, **characterised in that** a shaft flap roller (16) which can roll on the rolling stock (2) is arranged at the end region (15) of the shaft flap (6) facing the coiling mandrel (4).

10. Coiler according to any one of claims 1 to 9, **characterised in that** the spray elements (10) are arranged on the shaft flap (6) only in a region (K) which is defined by at most half the length (L) between the two end regions (7, 15) of the shaft flap (6), wherein the region (K) adjoins the end region (15) of the shaft flap (6) facing the coiling mandrel (4).

11. Coiler according to any one of claims 1 to 10, **characterised in that** at least one further spray element (17) for application of coolant to the rolling stock (2) is arranged in the region of the circumference of the coiling mandrel (4).

12. Coiler according to claim 11, **characterised in that** at least one further spray element (17) is arranged in the region of a deflecting screen (18).

13. Method of operating a coiler (1) for coiling rolling stock (2), particularly a steel strip, which comprises a coiling mandrel (4) mounted to be rotatable about an axis (3), wherein the rolling stock (2) can be fed from a drive apparatus (5) to the coiling mandrel (4) and wound up by this, wherein a shaft flap (6) is arranged between drive apparatus (5) and winding mandrel (6) and wherein the shaft flap (6) is equipped with at least one spray element (10) for the issue of a coolant onto the rolling stock (2), particularly for operation of a coiler according to any one of claims 1 to 12, **characterised in that** the winding up of the rolling stock (2) on the coiling mandrel (4) is carried out without cooling of the rolling stock (2) by issue of coolant by the at least one spray element (10) onto the rolling stock (2) up to a predetermined winding length, wherein only after reaching the predetermined winding length is the rolling stock (2) cooled by issue of coolant by the at least one spray element (10).

14. Method according to claim 13, **characterised in that** the predetermined winding length corresponds with the total length of the rolling stock (2) to be wound up less the rolling stock length which results from the last at most five complete windings of the rolling stock (2).

15. Method according to claim 14, **characterised in that** the predetermined winding length corresponds with the total length of the rolling stock (2) to be wound up less the rolling stock length which results from the last one to five, preferably from the last two, complete windings of the rolling stock (2).

## Revendications

1. Dispositif de bobinage (1) pour l'enroulement de matières à laminer (2), en particulier d'un ruban d'acier, qui comprend un mandrin de bobineuse (4) monté en rotation autour d'un axe (3), les matières à laminer (2) pouvant être acheminées via un appareil d'entraînement (5) hors du mandrin de bobineuse (4) et enroulées via le mandrin de bobineuse (4), une trappe de puits (6) étant disposée entre l'appareil d'entraînement (5) et le mandrin de bobineuse (4) et la trappe de puits (6) étant montée en pivotement dans sa zone terminale (7) éloignée du mandrin de bobineuse (4) autour d'un axe de pivotement (8) parallèle à l'axe (3), **caractérisé en ce que**, sur le côté (9) de la trappe de puits (6) qui se détourne du mandrin de bobineuse (4) est disposé au moins un élément de pulvérisation (10) pour l'expulsion d'un fluide de refroidissement, la trappe de puits (6) présentant au moins une ouverture (11) pour expulser le fluide de refroidissement via l'élément de pulvérisation (10) à travers la trappe de puits (6) du côté (12) de la trappe de puits (6) tourné vers le mandrin de bobineuse (4) et pour le pulvériser sur la surface des matières à laminer (2).

2. Dispositif de bobinage selon la revendication 1, **caractérisé en ce que** ladite au moins une ouverture (11) est réalisée sous la forme d'un alésage cylindrique.

3. Dispositif de bobinage selon la revendication 1 ou 2, **caractérisé en ce que** l'élément de pulvérisation (10) est réalisé sous la forme d'une barre de refroidissement.

4. Dispositif de bobinage selon la revendication 3, **caractérisé en ce que** la barre de refroidissement (10) s'étend en direction transversale par rapport à la direction de transport (F) des matières à laminer (2) sur toute la largeur des matières à laminer (2).

5. Dispositif de bobinage selon la revendication 3 ou 4, **caractérisé en ce qu'**une ou plusieurs barres de refroidissement (10), de préférence entre une et cinq barres de refroidissement (10), sont disposées les unes à côté des autres en parallèle sur la trappe de puits (6).

6. Dispositif de bobinage selon l'une quelconque des revendications 3 à 5, **caractérisé en ce que** la barre de refroidissement (10) présente une série de buses espacées (13).

7. Dispositif de bobinage selon la revendication 6, **caractérisé en ce que** les buses peuvent venir se disposer à une distance entre 5 mm et 500 mm par rapport aux matières à laminer (2).

8. Dispositif de bobinage selon l'une quelconque des revendications 1 à 7, **caractérisé en ce que**, dans la direction de transport (F) des matières à laminer (2), est disposé un rouleau de pression (14) derrière le dernier élément de pulvérisation.

9. Dispositif de bobinage selon l'une quelconque des revendications 1 à 8, **caractérisé en ce que**, dans la zone terminale (15) de la trappe de puits (6), tournée vers le mandrin de bobineuse (4), est disposé un rouleau de trappe de puits (16) qui peut rouler sur les matières à laminer (2).

10. Dispositif de bobinage selon l'une quelconque des revendications 1 à 9, **caractérisé en ce que** l'on dispose des éléments de pulvérisation (10) uniquement dans une zone (K) sur la trappe de puits (6) qui est définie au maximum par la moitié de l'étendue (L) entre les deux zones terminales (7, 15) de la trappe de puits (6), la zone (K) se raccordant à la zone terminale (15) de la trappe de puits (6) tournée vers le mandrin de bobineuse (4).

11. Dispositif de bobinage selon l'une quelconque des revendications 1 à 10, **caractérisé en ce qu'**on dispose au moins un élément de pulvérisation supplémentaire (17) dans la zone de la périphérie du mandrin de bobineuse (4) pour l'application du fluide réfrigérant sur les matières à laminer (2).

12. Dispositif de bobinage selon la revendication 11, **caractérisé en ce qu'**on dispose ledit au moins un élément de pulvérisation supplémentaire (17) dans la zone d'un écran de déviation (18).

13. Procédé pour l'entraînement de la dispositif de bobinage (1) pour l'enroulement de matières à laminer (2), en particulier d'un ruban d'acier, qui comprend un mandrin de bobineuse (4) monté en rotation autour d'un axe (3), les matières à laminer (2) étant acheminées via un appareil d'entraînement (5) hors du mandrin de bobineuse (4) et étant enroulées via cette dernière, une trappe de puits (6) étant disposée entre l'appareil d'entraînement (5) et le mandrin de bobineuse (4) et la trappe de puits (6) étant équipée au moins un élément de pulvérisation (10) pour l'application d'un fluide de refroidissement sur les matières à laminer (2), en particulier pour l'entraînement d'un dispositif de bobinage selon l'une quelconque des revendications 1 à 12, **caractérisé en ce que** l'enroulement des matières à laminer (2) sur le mandrin de bobineuse (4) a lieu sans refroidissement des matières à laminer (2) par application d'un fluide de refroidissement via ledit au moins un élément de pulvérisation (10) sur les matières à laminer (2) jusqu'à une longueur d'enroulement prédéfinie, procédé dans lequel les matières à laminer (2) sont refroidies par application du fluide de refroidissement via ledit au moins un élément de pulvérisation (10) uniquement après avoir atteint la longueur d'enroulement prédéfinie des matières à laminer (2).

14. Procédé selon la revendication 13, **caractérisé en ce que** la longueur d'enroulement prédéfinie correspond à la longueur totale des matières à laminer (2) à enrouler déduction faite de la longueur des matières à laminer que l'on obtient via les cinq derniers enroulements complets au maximum des matières à enrouler (2).

15. Procédé selon la revendication 14, **caractérisé en ce que** la longueur d'enroulement prédéfinie correspond à la longueur totale des matières à laminer (2) à enrouler déduction faite de la longueur des matières à laminer que l'on obtient via les un à cinq derniers, de préférence via les deux derniers enroulements complets des matières à enrouler (2).
